# EUROPÄISCHE PATENTSCHRIFT

(11) **EP 2 058 591 B1**
(45) Veröffentlichungstag und Bekanntmachung des Hinweises auf die Patenterteilung: **30.03.2016**
(21) Anmeldenummer: 08017226.5
(22) Anmeldetag: 30.09.2008
(51) Int. Cl.: F23D 3/40

(54) **Verdampferbaugruppe, insbesondere für einen Verdampferbrenner eines Fahrzeugheizgeräts, und Verfahren zu deren Herstellung**
Vaporiser component, in particular for a vaporizing burner of a vehicle heater and method for its production
Composant d'évaporateur, notamment pour un brûleur à évaporation d'un appareil de chauffage de véhicule, et son procédé de fabrication

(30) Priorität: 09.11.2007 DE 102007053488
(43) Veröffentlichungstag der Anmeldung: 13.05.2009
(73) Patentinhaber: Eberspächer Climate Control Systems GmbH & Co. KG, 73730 Esslingen (DE)
(72) Erfinder: Eberspach, Günter, 72649 Wolfschlugen (DE)
(74) Vertreter: RLTG

(56) Entgegenhaltungen:
- EP-A1- 1 484 552
- EP-A1- 1 767 264
- EP-A2- 1 574 782
- DE-B3-102004 020 129

## Beschreibung

Die vorliegende Erfindung betrifft ein Verfahren zur Herstellung einer Verdampferbaugruppe, wie sie beispielsweise bei einem Verdampferbrenner eines Fahrzeugheizgerätes eingesetzt werden kann. Derartige Verdampferbaugruppen sind im Allgemeinen mit einem beispielsweise topfartigen Verdampfermediumträger aufgebaut, der an seiner einer Brennkammer zugewandten Seite ein poröses Verdampfermedium trägt. In dieses poröse Verdampfermedium wird über eine Brennstoffzuführleitung flüssiger Brennstoff eingespeist. Der flüssige Brennstoff verteilt sich im Innenvolumenbereich des Verdampfermediums durch Kapillarförderwirkung und ggf. auch Schwerkrafteinwirkung und gelangt so an die der Brennkammer zugewandt liegende Seite des Verdampfermediums. Dort dampft der Brennstoff in die Brennkammer ab und bildet zusammen mit der in diese eingeleiteten Luft ein verbrennungsfähiges Gemisch. Um vor allem in der Startphase, also allgemein bei vergleichsweise niedrigen Umgebungs- und Systemtemperaturen, die Brennstoffabdampfung zu unterstützen und somit vergleichsweise schnell ein zum Starten der Verbrennung erforderliches Gemisch aus Brennstoffdampf und Luft bereitstellen zu können, ist an dem Verdampfermediumträger oftmals eine im Allgemeinen elektrisch erregbare Heizeinrichtung beispielsweise mit einem Heizleiter vorgesehen. Der Heizleiter wird in der Startphase erregt und erwärmt damit das poröse Verdampfermedium und den darin enthaltenen flüssigen Brennstoff. Der Aufbau ist im Allgemeinen derart, dass der Heizleiter an einer von dem Verdampfermedium abgewandten Seite des Verdampfermediumträgers liegt. Die im Heizleiter erzeugte Wärme wird dabei durch den Verdampfermediumträger hindurch geleitet und somit vergleichsweise gleichmäßig, also im Wesentlichen verteilt über die gesamte Kontaktfläche zwischen dem porösen Verdampfermedium und dem Verdampfermediumträger, in das Verdampfermedium eingeleitet.

Aus der EP 1 420 205 A2 ist eine Verdampferbaugruppe für einen Verdampferbrenner bekannt, bei welcher die elektrisch erregbare Heizeinrichtung bzw. ein Heizleiter derselben an der dem porösen Verdampfermedium zugewandten Seite des Verdampfermediumträgers zwischen diesem und dem porösen Verdampfermedium liegt. Während bei dieser Ausgestaltung durch den direkten Kontakt zwischen dem Heizleiter und dem porösen Verdampfermedium thermische Verluste im Wesentlichen eliminiert sind, besteht ein Problem darin, dass einerseits ein Wärmeübertrag in das poröse Verdampfermedium nur dort stattfindet, wo dieses in direktem Kontakt mit dem Heizleiter steht. Andere, nicht durch den Heizleiter kontaktierte Bereiche werden nur durch Wärmeleitung innerhalb des porösen Verdampfermediums selbst erwärmt. Dort, wo ein direkter Kontakt zwischen dem Heizleiter und dem porösen Verdampfermedium besteht, also dort, wo im Wesentlichen die gesamte Wärmeenergie in das poröse Verdampfermedium eingetragen werden muss, kann es zu lokalen Überhitzungen kommen, mit dem Problem, dass insbesondere bei Einsatz niedrig siedender Brennstoffe der Brennstoff an ungeeigneter Position zu sieden beginnt bzw. auch Ablagerungen erzeugt werden.

Aus der DE 10 2004 020 129 B3 ist eine Verdampferbaugruppe bekannt, bei welcher an der Rückseite eines aus Blechmaterial gefertigen, topfartigen Verdampfermediumträgers ein Heizleiter einer Heizeinrichtung angeordnet ist.

Die EP 1 484 552 A1 offenbart eine Verdampferbaugruppe, bei welcher an der von einer Brennkammer abgewandten Seite einer Bodenwandung eines Brennkammergehäuses unter Zwischenlagerung eines thermisch isolierenden, plattenartigen Zwischenelements ein Wärmeleitelement vorgesehen ist, das mit einem Zündbereich durch die Bodenwandung des Brennkammergehäuses hindurch in den Bereich des porösen Verdampfermediums eingreift. An der Rückseite dieses Elements ist eine Vertiefungsanordnung vorgesehen, in welche der Heizleiter einer Heizeinrichtung eingebettet ist.

Die EP 1 574 782 A1 offenbart einen Verdampferbrenner mit einem topfartig aufgebauten Brennkammergehäuse. An einem Bodenbereich dieses Brennkammergehäuses ist unter Zwischenlagerung einer Heizeinrichtung poröses Verdampfermedium getragen. Die Heizeinrichtung umfasst radial gestaffelte, elektrisch erregbare Heizelemente, die in gut thermisch leitendes Material eingebettet sind.

Es ist die Aufgabe der vorliegenden Erfindung, ein Verfahren zur Herstellung einer Verdampferbaugruppe, insbesondere für einen Verdampferbrenner eines Fahrzeugheizgerätes bereitzustellen, die eine gleichmäßige und Überhitzungen vermeidende Erwärmung des porösen Verdampfermediums ohne der Gefahr lokaler Überhitzungen sicherstellt.

Erfindungsgemäß wird diese Aufgabe gelöst durch ein Verfahren gemäß Anspruch 1 zur Herstellung einer Verdampferbaugruppe, insbesondere für einen Verdampferbrenner eines Fahrzeugheizgerätes, die Verdampferbaugruppe umfassend einen Verdampfermediumträger, ein poröses Verdampfermedium und eine Heizeinrichtung, wobei die Heizeinrichtung wenigstens teilweise in das Aufbaumaterial des Verdampfermediumträgers eingebettet wird. Der Verdampfermediumträger wird durch Sintern hergestellt, was das Einbetten der Heizeinrichtung erleichtert, nämlich dadurch, dass die Heizeinrichtung in das ungesinterte Aufbaumaterial des Verdampfermediumträgers eingebettet wird und anschließend der Verdampfermediumträger gesintert wird.

Da bei der erfindungsgemäß hergestellten Verdampferbaugruppe die Heizeinrichtung also wenigstens teilweise in das Aufbaumaterial des Verdampfermediumträgers eingebettet ist, rückt die Heizeinrichtung, ohne direkten Kontakt mit dem Verdampfermedium zu haben, näher an dieses heran. Dies bedeutet, dass ein geringerer Wärmeleitwiderstand überwunden werden muss, gleichwohl jedoch eine im Wesentlichen über die gesamte Kontaktfläche erlangbare Erwärmung zu einer entsprechenden gleichmäßigen Brennstoffverdampfung aus dem porösen Verdampfermedium führt.

Da die Heizeinrichtung einen in Kontakt mit dem Verdampfermediumträger stehenden Heizleiter umfasst, kann bei einfach zu realisierendem Aufbau eine effiziente Erwärmung erzielt werden.

Die Effizienz der Erwärmung kann dadurch sehr hoch gehalten werden, dass der Heizleiter vollständig in das Aufbaumaterial des Verdampfermediumträgers eingebettet wird. Es ist auf diese Art und Weise sichergestellt, dass die gesamte vom Heizleiter abgegebene Wärme zumindest in den Verdampfermediumträger eingeleitet und übertragen werden kann.

Vor allem dann, wenn der Verdampfermediumträger vergleichsweise dünn ausgestaltet ist, für die Aufnahme bzw. Einbettung des Heizleiters also nur vergleichsweise wenig Volumen bereitgestellt ist, wird vorgeschlagen, dass der Heizleiter nicht vollständig in das Aufbaumaterial des Verdampfermediumträgers eingebettet wird. Auf diese Art und Weise kann auch bei vergleichsweise dünnwandigem Verdampfermediumträger sichergestellt werden, dass zwischen dem Heizleiter und dem porösen Verdampfermedium noch ausreichend Aufbaumaterial des Verdampfermediumträgers vorhanden ist, welche eine Vergleichmäßigung des Wärmeeintrags in das poröse Verdampfermedium bewirkt.

Ferner betrifft die vorliegende Erfindung ein Fahrzeugheizgerät, welches eine Verdampferbaugruppe aufweist, die nach dem erfindungsgemäßen Verfahren hergestellt ist...

Die vorliegende Erfindung wird nachfolgend mit Bezug auf die beiliegenden Figuren detailliert beschrieben. Es zeigt:
- Fig. 1: eine Schnittansicht einer erfindungsgemäß aufgebauten Verdampferbaugruppe;
- Fig. 2: eine der Fig. 1 entsprechende Darstellung einer alternativen Ausgestaltungsform.

Die Fig. 1 zeigt eine Schnittansicht einer Verdampferbaugruppe 10 für ein Fahrzeugheizgerät. Diese Verdampferbaugruppe 10 umfasst einen hier topfartig ausgebildeten Verdampfermediumträger 12 mit einer Bodenwandung 14 und einer Umfangswandung 16. Dieser Verdampfermediumträger 12 kann in einem Brennkammergehäuse vorgesehen sein bzw. als Bodenbaugruppe zusammen mit einer Umfangswandung einer derartigen Brennkammerbaugruppe eine Brennkammer begrenzen.

An seiner der Brennkammer zugewandt zu positionierenden Seite trägt der Verdampfermediumträger 12 ein poröses Verdampfermedium 18. Dieses beispielsweise aus Metallgeflecht, Netzwerk, Gewirk, Vliesmaterial oder Schaumkeramik aufgebaute poröse Verdampfermedium 18 empfängt über eine nicht dargestellte Brennstoffzuführleitung den flüssigen Brennstoff und verteilt diesen flüssigen Brennstoff in seinem Innenvolumenbereich durch die Kapillarförderwirkung der Porenstruktur. An einer der Brennkammer zugewandten Seite 20 tritt der Brennstoff in Dampfform aus dem porösen Verdampfermedium aus. An seiner von der Brennkammer abgewandten Seite 22 liegt das poröse Verdampfermedium 18 an einer Oberfläche 24 des Verdampfermediumträgers 12 an.

In die Bodenwandung 14 des Verdampfermediumträgers 12 ist ein Heizleiter 26 einer allgemein mit 28 bezeichneten Heizeinrichtung eingebettet. Der Heizleiter 26 kann beispielsweise spiralartig, wendelartig oder mäanderartig in das Aufbaumaterial des Verdampfermediumträgers 12 eingebettet sein. Man erkennt in Fig. 1, dass in Dickenrichtung der Bodenwandung 14 der Heizleiter 26 näherungsweise mittig im Bereich der Bodenwandung 14 angeordnet ist.

Durch das Einbetten des Heizleiters 26, und zwar bei der Ausgestaltungsform der Fig. 1 das vollständige Einbetten, wird ein sehr effizienter Wärmeübertrag der durch den Heizleiter 26 bereitgestellten Wärmeenergie auf den Verdampfermediumträger 12 bzw. das an dessen Oberfläche 24 anliegende poröse Verdampfermedium 18 erreicht. Da zwischen dem Heizleiter 26 und der Seite 22 des porösen Verdampfermediums 18 noch ausreichend Aufbaumaterial des Verdampfermediumträgers 12 liegt, wird durch Wärmeleitung und Wärmeverteilung im Verdampfermediumträger 12 ein sehr gleichmäßiger Wärmestrom in das poröse Verdampfermedium 18 eingeleitet. Lokale Überhitzungen werden dadurch vermieden. Gleichzeitig bringt die vollständige Einbettung des Heizleiters 26 den Vorteil mit sich, dass der Anteil nicht in Richtung zum porösen Verdampfermedium 18 geleiteter Wärmeenergie sehr gering gehalten werden kann.

Zur Herstellung der in Fig. 1 dargestellten Verdampferbaugruppe 10 wird so vorgegangen, dass der Verdampfermediumträger 12 gesintert wird. Bei Durchführung des Sinterverfahrens kann der Heizleiter 26 in das zunächst in Pulverform vorliegende Aufbaumaterial eingebettet werden, und zwar an der dafür vorgesehenen Positionierung. Durch Druck- und Temperaturausübung wird dann der Verdampfermediumträger 12 gesintert und somit ein fester Verbund zwischen diesem und dem eingebetteten Heizleiter 26 hergestellt.

Das poröse Verdampfermedium 18 kann an dem Verdampfermediumträger 12 in verschiedener Weise festgelegt werden. Beispielsweise kann nach Herstellung des Verdampfermediumträgers 12 an der Oberfläche 24 ein Film aus Lötmaterial aufgebracht werden, der aufgeschmolzen wird und dann einen Verbund zwischen dem auf diesem Film aus Lötmaterial aufliegenden porösen Verdampfermedium 18 und dem Verdampfermediumträger 12 realisiert. Auch ist es möglich, das poröse Verdampfermedium 18 in den Verdampfermediumträger 12 einzusintern. Hierbei kann beispielsweise ein bereits vorgefertigter Körper des porösen Verdampfermediums 18 verwendet werden und durch Erzeugen einer Sinterschicht im Angrenzungsbereich des Verdampfermediums 18 und des Verdampfermediumträgers 12 ein fester Verbund realisiert werden. Auch ist es denkbar, das poröse Verdampfermedium 18 in den Verdampfermediumträger 12 dadurch einzusintern, dass das Aufbaumaterial für das poröse Verdampfermedium 18 zunächst in pulver- bzw. partikelartiger Form auf den Verdampfermediumträger 12 aufgebracht wird und dann durch Druck- und Temperaturausübung die poröse, feste Struktur des porösen Verdampfermediums 18 erzeugt wird.

Eine alternative Ausgestaltungsform der Verdampferbaugruppe 10 ist in Fig. 2 gezeigt. Hier sind Komponenten bzw. Baugruppen, die hinsichtlich Aufbau und Funktion voranstehend bereits beschriebenen Komponenten entsprechen, mit dem gleichen Bezugszeichen unter Hinzufügung des Anhangs "a" bezeichnet.

Man erkennt in Fig. 2, dass hier der Heizleiter 26a der Heizeinrichtung 28a nicht vollständig in die Bodenwandung 14a des Verdampfermediumträgers 12a eingebettet ist. Ein Teilbereich der Oberfläche des beispielsweise mit kreisrundem Querschnitt ausgebildeten Heizleiters 26a ragt über die von dem porösen Verdampfermedium 18a abgewandte Rückseite 30a aus der Bodenwandung 14a heraus.

Auch diese Ausgestaltungsvariante kann dadurch hergestellt werden, dass bei der Herstellung des Verdampfermediumträgers 12a der Heizleiter 26a in das beispielsweise noch partikelartige Aufbaumaterial des Verdampfermediumträgers 12a eingebettet wird und zwar teilweise eingebettet wird, woraufhin dann der Sintervorgang durchgeführt wird.

Die in Fig. 2 dargestellte Ausgestaltungsform bietet sich vor allem dann an, wenn die Bodenwandung 14a vergleichsweise dünn ist und bei vollständiger Einbettung des Heizleiters 26a in diese Bodenwandung 14a dann der Heizleiter 26a sehr nahe an die Oberfläche 24a heranrücken würde. Dies könnte wieder zu dem Problem einer zu stark lokal begrenzten thermischen Wechselwirkung des Heizleiters 26a mit dem porösen Verdampfermedium 18a führen. Dadurch, dass der Heizleiter 26a bei der in Fig. 2 gezeigten Ausgestaltungsform jedoch näher an der Rückseite 30a gehalten ist und aus dieser teilweise austritt, also mit einem Umfangsbereich seiner Außenoberfläche an der Seite 30a hervorsteht, ist zwischen dem Heizleiter 26a und der Seite 22a des porösen Verdampfermediums 18a noch ausreichend Aufbaumaterial des Verdampfermediumträgers 12a, das eine Vergleichmäßigung des Wärmeflusses erzeugt.

Als Aufbaumaterial des Verdampfermediumträgers eignet sich insbesondere da dieser in einem Sinterverfahren hergestellt wird, Keramikmaterial, da dieses bei den auftretenden sehr hohen thermischen Belastungen eine sehr lange Betriebslebensdauer gewährleistet.

Der Heizleiter kann selbstverständlich in verschiedenster Form realisiert sein, und die vom Heizleiter weg führenden Anschlüsse, mit welchen dieser an ein Energieversorgungssystem angeschlossen ist und welche in den Figuren nicht dargestellt sind, können an der Rückseite weggeführt sein, können selbstverständlich aber auch am Außenumfangsbereich der Bodenwandung bzw. der Umfangswandung aus dem Bereich des Verdampfermediumträgers weggeführt sein.

## Patentansprüche

1. Verfahren zur Herstellung einer Verdampferbaugruppe, insbesondere für einen Verdampferbrenner eines Fahrzeugheizgerätes, die Verdampferbaugruppe umfassend einen topfartigen Verdampfermediumträger (12; 12a) mit einer Bodenwandung (14; 14a) und einer Umfangswandung (16; 16a), ein an einer Seite der Bodenwandung (14; 14a) getragenes, poröses Verdampfermedium (18; 18a; 18b; 18c; 18d) und eine Heizeinrichtung (28; 28a), wobei die Heizeinrichtung (28; 28a) einen in der Bodenwandung (14; 14a; 14b; 14c) wenigstens teilweise in das Aufbaumaterial des Verdampfermediumträgers (12; 12a) eingebetteten und somit in Kontakt mit dem Verdampfermediumträger (12; 12a) stehenden Heizleiter (26; 26a) umfasst,
umfassend das Einbetten des Heizleiters (26; 26a) der Heizeinrichtung (28; 28a) in das Aufbaumaterial des Verdampfermediumträgers (12; 12a), bei welchem Verfahren der Verdampfermediumträger (12; 12a) durch Sintern derart hergestellt wird, dass der Heizleiter (26; 26a) der Heizeinrichtung (28; 28a) in das ungesinterte Aufbaumaterial des Verdampfermediumträgers (12; 12a) eingebettet wird und anschließend der Verdampfermediumträger (12; 12a) gesintert wird.

2. Verfahren nach Anspruch 1,
**dadurch gekennzeichnet, dass** der Heizleiter (26) vollständig in das Aufbaumaterial des Verdampfermediumträgers (12) eingebettet wird.

3. Verfahren nach Anspruch 1,
**dadurch gekennzeichnet, dass** der Heizleiter (26a) nicht vollständig in das Aufbaumaterial des Verdampfermediumträgers (12a; 12b) eingebettet wird.

4. Verfahren nach einem der Ansprüche 1 bis 3,
**dadurch gekennzeichnet, dass** der Verdampfermediumträger (12; 12a) durch Sintern aus Keramikmaterial hergestellt wird.

5. Fahrzeugheizgerät, umfassend eine Verdampferbaugruppe, hergestellt nach einem Verfahren der Ansprüche 1 bis 4.

## Claims

1. Method for manufacturing an evaporator assembly, in particular for an evaporation burner of a vehicle heating device, wherein the evaporator assembly comprises a pot-like evaporator medium carrier (12; 12a) with a bottom wall (14; 14a) and a circumferential wall (16; 16a), a porous evaporator medium (18; 18a; 18b; 18c; 18d) carried at one side of the bottom wall (14; 14a) and a heating device (28; 28a), wherein the heating device (28; 28a) comprises a heating conductor (26; 26a) which is at least partly embedded in the construction material of said evaporator medium carrier (12; 12a) in the bottom wall (14; 14a; 14b; 14c) and thus comprises a heating conductor (26; 26a) in contact with the evaporator medium carrier (12; 12a),
comprising embedding the heating conductor (26; 26a) of the heating device (28; 28a) in the construction material of said evaporator medium carrier (12; 12a), in which method said evaporator medium carrier (12; 12a) is produced through sintering in such a way that said heating conductor (26; 26a) of said heating device (28; 28a) is embedded in the non-sintered construction material of said evaporator medium carrier (12; 12a) and that then the evaporator medium carrier (12; 12a) is sintered.

2. Method according to claim 1,
**characterized by** said heating conductor (26) being completely embedded within the construction material of said evaporator medium carrier (12).

3. Method according to claim 1
**characterized by** said heating conductor (26a) not being completely embedded in the construction material of said evaporator medium carrier (12a; 12b).

4. Method according to one of claims 1 to 3,
**characterized in that** said evaporator medium carrier (12; 12a) is produced from ceramic material by sintering.

5. Vehicle heating device, comprising an evaporator assembly manufactured according to a method of claims 1 to 4.

## Revendications

1. Procédé pour la fabrication d'un assemblage d'évaporateur, en particulier pour un brûleur évaporateur d'un dispositif de chauffage d'un véhicule, ledit assemblage d'évaporateur comprenant un support de médium d'évaporateur (12; 12a) en forme de pot avec une paroi de fond (14; 14a) et une paroi circonférentielle (16; 16a), un médium poreux d'évaporateur (18; 18a; 18b; 18c; 18d) supporté à un côté de la paroi de fond (14; 14a) et un dispositif de chauffage (28; 28a), ledit dispositif de chauffage (28; 28a) comprenant un conducteur chauffant (26; 26a) intégré dans la paroi de fond (14; 14a; 14b; 14c) au moins partiellement dans le matériel de construction du support de médium d'évaporateur (12; 12a) et étant ainsi en contact avec le support de médium d'évaporateur (12; 12a),
comprenant l'intégration du conducteur chauffant (26; 26a) du dispositif de chauffage (28; 28a) dans le matériel de construction du support de médium d'évaporateur (12; 12a), procédé dans lequel le support de médium d'évaporateur (12; 12a) est produit par frittage de sorte que le conducteur chauffant (26; 26a) du dispositif de chauffage (28; 28a) est intégré dans le matériel de construction non-fritté du support de médium d'évaporateur (12; 12a) et que ensuite le support de médium d'évaporateur (12; 12a) est fritté.

2. Procédé selon la revendication 1,
**caractérisé par** le conducteur chauffant (26) étant complètement intégré dans le matériel de construction du support de médium d'évaporateur (12).

3. Procédé selon la revendication 1,
**caractérisé par** le conducteur chauffant (26a) n'étant pas complètement intégré dans le matériel de construction du support de médium d'évaporateur (12a; 12b).

4. Procédé selon une des revendications 1 à 3,
**caractérisé par** le support de médium d'évaporateur (12; 12a) étant fabriqué d'un matériel céramique par frittage.

5. Dispositif de chauffage d'un véhicule, comprenant un assemblage d'évaporateur fabriqué selon un procédé des revendications 1 à 4.
